# EUROPÄISCHE PATENTANMELDUNG

(11) **EP 0 477 812 A1**
(43) Veröffentlichungstag der Anmeldung: **01.04.1992**
(21) Anmeldenummer: 91116122.2
(22) Anmeldetag: 23.09.1991
(51) Int. Cl.: B02C 13/16, B02C 13/18, B02C 19/00

(54) **Brecher**

(30) Priorität: 24.09.1990 CH 3068/90
(71) Anmelder: Gygi, Martin H., CH-8914 Aeugst am Albis (CH)
(72) Erfinder: Gygi, Martin H., CH-8914 Aeugst am Albis (CH)
(74) Vertreter: Blum, Rudolf Emil Ernst

(57) **Zusammenfassung**

Der Brecher besitzt Brechhämmer (5), die auf einer Kreisbahn umlaufen. Ueber eine Verteilplatte (10) gelangt das Mahlgut in die ringförmige Brechzone und wird dort von den Brechhämmern (S) erfasst und zerkleinert. Dabei wird es tangential nach aussen gegen eine Auffangzone geschleudert und dabei weiter zerkleinert. Von der Auffangzone gelangt es durch einen Spalt (S), der zwischen Brechzone und Auffangzone gebildet ist, nach unten und wird gegebenenfalls erneut zerkleinert. Auf diese Weise kann eine dem Spalt (S) entsprechende maximale Korngrösse in einem Brecherdurchlauf erzielt werden.

## Beschreibung

Die Erfindung betrifft einen Brecher zum Zerkleinern von Mahlgut. Brecher sind bekannt als erste Stufe in Mahlverfahren, wobei sie grobes Mahlgut zu einer definierten Korngrösse vorbrechen, welches danach durch ein Mahlverfahren weiter zerkleinert wird. Brecher werden aber auch dort eingesetzt, wo das Mahlgut nicht zu sehr feinem Gut verarbeitet werden soll, wie etwa in der Kiesherstellung.

Bekannte Brecher besitzen den Nachteil eines relativ geringen Materialdurchsatzes. Oft ist eine Rückführung des beim ersten Durchgang nicht ausreichend zerkleinerten Materials notwendig. Ein solcher Brecher ist z.B. in der EP-Nr. 0 372 149 beschrieben. Es stellt sich die Aufgabe, einen Brecher so auszugestalten, dass er bei grossem, spezifischen Materialdurchsatz eine definierte, maximale Korngrösse liefert.

Das wird durch die in den Patentansprüchen genannten Merkmale erreicht.

Der Brecher kann als Einzeleinheit oder als Teil einer Mahlanlage, d.h. zusammen mit einer Mühle eingesetzt werden.

Nachfolgend wird ein Ausführungsbeispiel des Brechers und eine mögliche Anwendung in einer Mahlanlage anhand der Figuren näher erläutert. Es zeigen:
Figur 1 den Brecher in der achsialen Schnittdarstellung,
Figur 2 eine Detailansicht aus der Figur 1,
Figur 3 eine schematische Darstellung einer Mahlanlage mit einem Brecher,
Figur 4 einen Brechhammer mit auswechselbarem Verschleissteil, und
Figur 5 eine zweite, mögliche Bauform des Brechers.

Figur 1 zeigt eine Gesamtansicht des Brechers zur Erläuterung des Grundaufbaus. Ein zylindrisches Gehäuse 1 ist mittels über den Umfang verteilten Streben 2 in einem Fundament verankert (nicht gezeigt). An jochartigen Radialstreben 7 ist zentral ein Antriebsmotor 3 angeordnet. Auf der Achse dieses Elektromotors 3 sitzen zwei Tragscheiben 4 als Halterung für Brechhämmer 5. Die vier Brechhämmer 5 sind schwenkbar darin montierte, rechteckige Stahlprofile mit einem Querschnitt von z.B. 40 x 40 mm. Oberhalb der Brechhammerebene ist eine Verteilplatte 10 angeordnet, von der aus das Mahlgut verteilt über einen definierten Umfang in die ringförmige Brechzone fällt. Um die Fallgeschwindigkeit der Umdrehungsgeschwindigkeit der Brechhämmer so anzupassen, dass alle Mahlgutstücke erfasst werden, kann die Verteilplatte 10 höhenverstellbar sein. Radial aussen an den Brechhämmern 5 ist ein ringförmiger Einsatz 6 im Gehäuse angeordnet, der eine Auffangzone für die von den Hämmern 5 beaufschlagten Mahlgutstücke bildet. Deren Funktion wird anhand der Figur 2 im Detail erläutert. Aussen am Motor 3 ist ein ringförmiger Wegfuhrkanal 8 für das zerkleinerte Gut vorgesehen. Unterhalb des Motors befindet sich ein Lüfterrad (nicht dargestellt). Entlang dem Motor 3 sind Luftführungen 9 angeordnet, um dessen Kühlluft den Kühlrippen des Motors entlang zu führen und vom Luftrückstrom zu trennen. Der Fluss des Mahlguts durch die Mühle ist mit Pfeillinien angedeutet.

Die Funktionsweise dieses Brechers wird nun anhand der Figur 2 näher erläutert, welche einen vergrösserten Ausschnitt des oberen Bereichs von Figur 1 zeigt. Die in Figur 2 gezeigten Pfeile A bis F bezeichnen die zu unterscheidenden Phasen der Bearbeitung des Mahlguts. Gemäss Pfeil A wird das Mahlgut, z.B. Klinker, zentral aufgegeben und bildet auf der Verteilplatte 10 einen Materialkegel. Nachfolgendes Mahlgut läuft über diesen Kegel hinunter und verteilt sich damit über den Umfang der Verteilplatte 10. Die Verteilplatte 10 ist durch den Materialkegel vor Abnutzung geschützt. Das Mahlgut fällt danach gemäss Pfeil B in die ringförmige Brechzone, in welcher die vier Brechhämmer 5 umlaufen, von denen in Figur 2 nur zwei sichtbar sind. Die Umdrehungszahl des Brechers beträgt z.B. 3000 U/min, was einer Tangentialgeschwindigkeit der Hämmer von 70 m/sec entspricht. Die Umdrehungszahl bzw. die Hammerhöhe ist so gewählt, dass jedes Mahlgutstück, das durch die Brechzone fällt, von einem Hammer 5 erfasst und zerkleinert wird. Dies ist die erste Bearbeitungsstufe. Wird ein Mahlgutstück von einem Hammer getroffen, so fliegen seine Bruchstücke in tangentialer Richtung mit grosser Geschwindigkeit nach aussen gegen eine Mahlgutansammlung in der Auffangzone, wie mit den Pfeilen C angedeutet ist. Das Auftreffen in der Auffangzone bildet eine zweite Bearbeitungsstufe, bei welcher eine weitere Zerkleinerung das Mahlguts eintritt. Der Einsatz 6, welcher die Auffangzone begrenzt, besitzt eine kreisförmige zentrale Ausnehmung, in welcher die Brechhämmer umlaufen. Diese Ausnehmung bildet mit der äusseren Peripherie der Brechzone einen Ringspalt S (vergl. Fig. 1). Durch diesen Spalt S gelangt das Mahlgut aus der Auffangzone, wenn es über die Schüttflanke nach unten rollt, wie mit dem Pfeil D angedeutet. Mahlgutstücke, deren Ausdehnung die Spaltbreite übersteigen, werden dort erneut von einem Hammer 5 erfasst, so dass nur Mahlgutstücke weiter nach unten gelangen, die kleiner als die Spaltbreite sind. Dies ist damit eine dritte Bearbeitungsstufe. Damit ist sichergestellt, dass die maximale Korngrösse des zerkleinerten Mahlguts im Bereich der genannten Spaltbreite liegt. Diese kann dadurch variiert werden, dass die Hämmer 5 radial verstellbar in den Tragscheiben 4 angeordnet sind (nicht dargestellt), oder dass Hämmer mit einer anderen Länge montiert werden. Sollte ein Mahlgutstück, z.B. beim Anfahren der Vorrichtung zunächst unbeaufschlagt zwischen den Brechhämmern hindurch fallen, so gelangt es auf eine unmittelbar unter der Brechzone liegende Materialansammlung, wo es wiederum vom nächsten Brechhammer erfasst und zerkleinert wird. Zu diesem Zweck ist unter der Brechzone eine Schulter 18 ausgebildet, auf welcher sich das Mahlgut bis unter die Umlaufbahn der Brechhämmer 5 ansammelt.

Das zerkleinerte Material fällt gemäss den Pfeilen E und F durch Schwerkraft im Ringkanal 8 nach unten und kann der Verwendung oder Weiterverarbeitung zugeführt werden.

Wie beschrieben werden die Mahlgutstücke bei einem Durchgang durch den Brecher bis zu dreimal beaufschlagt und dabei soweit zerkleinert, dass sie eine maximale Korngrösse, die der Spaltbreite S entspricht, nicht übersteigen. Im gezeigten Ausführungsbeispiel beträgt die Spaltbreite bzw. die maximale Korngrösse z.B. 5 mm.

Um den Brecher möglichst effizient arbeiten zu lassen, ist es von Vorteil, ihn möglichst nur mit Mahlgut zu speisen, dessen Korngrösse über der maximalen Korngrösse des zerkleinerten Materials liegt und kleineres Material zuvor auszusieben.

In Figur 3 ist eine entsprechende Anordnung in Kombination mit einer Mühle schematisch gezeigt. Durch einen Einlass 11 gelangt das Mahlgut, z.B. Klinker, auf eine Siebplatte 12. Die Siebplatte 12 sortiert grosse Mahlgutstücke, die in den Brecher 1 gelangen, von kleinen Stücken, die direkt in eine Rollenmühle 17 gelangen.

Das im Brecher 1 zerkleinerte Mahlgut sowie das Mahlgut aus der Mühle 17 gelangen über eine Förderschnecke 14 und ein Becherwerk 15 in einen Windsichter 16. Darin wird das ausreichend feine Mahlgut , z.B. der Zement, abgetrennt. Das restliche Mahlgut gelangt wieder auf die Siebplatte 12 und von dort in den Brecher 1 oder in die Mühle 17. Auf diese Weise ist gewährleistet, dass der Brecher 1 bzw. die Mühle 17 nur jeweils Mahlgut im für sie günstigen Grössenbereich erhalten und beide optimal arbeiten. Als Mühle 17 eignet sich insbesondere eine Rollenmühle gemäss dem Europäischen Patent Nr. 102 645.

Der beschriebene Brecher arbeitet dank der mehrfachen Beaufschlagung sehr wirkungsvoll. Bei einer Motorleistung von ca. 30 KW kann ein Durchsatz von ca. 40 t/h erzielt werden.

Die Brechhämmer 5 unterliegen erheblicher Abnutzung, selbst wenn sie aus abriebresistenten Legierungen gefertigt sind. Dabei ist bei Brechhämmern mit rechteckigem Querschnitt zu beobachten, dass im erfindungsgemässen Brecher vor allem die vordere, obere Kante besonders stark abgenutzt wird. In Figur 4 ist eine Brechhammerausführung gezeigt, die diesen Umständen Rechnung trägt. Der Hammer ist unterteilt in einen Trägerteil 20 und eine Verschleissplatte 21, die durch den Haltebolzen 22 des Hammers an der Tragscheibe 4 zusammengehalten werden. Die Verschleissplatte 21 aus einer hochfesten Legierung ist bezüglich der Rotationsebene des Hammers 5 angewinkelt, so dass das Material auf die geneigte, ebene Vorderfläche 24 auftrifft und im wesentlichen in der Rotationsebene oder nach oben gerichtet davon abprallt. Eine verschleissanfällige Kante ist so vermieden. Die Verschleissplatte 21 kann zur beidseitigen Verwendung im Trägerteil 20 gewendet und nach vollständiger Abnutzung auf einfache Weise ausgetauscht werden. Da der Trägerteil 20 unter der Tragscheibe 4 angeordnet ist, unterliegt er keiner Abnutzung. Zum Auswechseln oder Wenden der Verschleissplatte 21 braucht lediglich der Haltebolzen 22 entfernt und eine neue Verschleissplatte 21 in den Trägerteil 20 eingeschoben zu werden.

Figur 5 zeigt eine weitere, etwas abgewandelte Bauform des Brechers. Seine Funktionsweise entspricht der vorstehenden Beschreibung zu den Figuren 1 und 2. Zur Vermeidung von Wiederholungen wird hier nur noch auf die abweichenden Aspekte näher eingegangen. Der ringförmige EInsatz 6' aussen an der Umlaufbahn der Brechhämmer und die Schulter 18'unter dieser Umlaufbahn sind wannenförmig ausgebildet. Dazwischen ergibt sich ein Ringspalt S', der mindestens zu einem Teil von den Brechhämmern überstrichen wird. Im Betrieb ist sowohl der wannenförmige Einsatz 6' als auch die wannenförmige Schulter 18' unter den Brechhämmern mit Material gefüllt, wie rechts in Figur 5 mit Schraffur angedeutet. Vom Schüttkegel im Einsatz 6' rollen radial weggeschleuderte Bruchstücke zum Ringspalt S' zurück und fallen durch diesen nach unten, falls sie ausreichend zerkleinert sind. Sonst bleiben sie im Bereich des Ringspalts S' liegen und werden vom nächsten Brechhammer erfasst. Auf diese Weise ist gewährleistet, dass das fertig gebrochene Material eine gewählte Grösse nicht übersteigt. Ferner bildet das Material in den Wannen eine schützende Lage auf den entsprechenden Gehäuseteilen, welche so vor Verschleiss durch die herumgeschleuderten Bruchstücke geschützt sind. Zur Veränderung der gewünschten Korngrösse kann der Einsatz ausgetauscht werden, so dass der Ringspalt S' verkleinert oder vergrössert wird.

Der in Figur 5 gezeigte Brecher ist im wesentlichen zweiteilig aufgebaut. Ein Basisteil 25 mit Antriebsmotor und Brechhämmern ist in einem Fundament verankert. Ein oberer Einlaufteil 26 sowie der ringförmige Einsatz 6' liegen wegnehmbar auf dem Basisteil auf. Der periodische Austausch der Brechhämmer wird vereinfacht, indem bloss der Einlaufteil des Brechers abgehoben werden muss, um zu den Brechhämmern zu gelangen.

## Patentansprüche

1. Brecher zum Zerkleinern von Mahlgut, gekennzeichnet durch Brechhämmer (5), die innerhalb eines Gehäuses (1) auf einer Kreisbahn umlaufend angetrieben sind, und eine ringförmige Brechzone definieren, in welche das Mahlgut verteilt über deren Umfang in freiem Fall geleitet wird, wobei radial aussen an der Brechzone eine Auffangzone (6) zur Aufnahme des von den Brechhämmern (5) beaufschlagten Mahlguts vorgesehen ist, und wobei im Bereich der Brechzone ein radialer Spalt (S) gebildet ist, zur Festlegung der maximalen Korngrösse des zerkleinerten Mahlguts.

2. Brecher nach Anspruch 1, dadurch gekennzeichnet, dass die Brechhämmer (5) Höhenabmessungen besitzen, die so auf deren Umlaufgeschwindigkeit und deren Anzahl abgestimmt sind, dass jedes in die Brechzone fallende Mahlgutstück mindestens einmal von einem Brechhammer erfasst wird.

3. Brecher nach einem der vorangehenden Ansprüche, dadurch gekennzeichnet, dass die Brechhämmer (5) auf einer im wesentlichen horizontalen Kreisbahn umlaufen und darüber ein Verteiltisch (10) angeordnet ist, von welchem aus das Mahlgut in die ringförmige Brechzone fällt.

4. Brecher nach einem der vorangehenden Ansprüche, dadurch gekennzeichnet, dass die Auffangzone (6) durch ein Mahlgutdepot aussen an der Brechzone gebildet wird, wobei die Auffangzone mit der Brechzone den radialen Spalt (S) bildet.

5. Brecher nach einem der vorangehenden Ansprüche, dadurch gekennzeichnet, dass die Auffangzone als ringförmiger Einsatz (6) ausgebildet ist, wobei der Boden des Einsatzes eine kreisförmige Ausnehmung besitzt und wobei der Spalt (S) zwischen dem äusseren Umfang der Hammerumlaufbahn und der kreisförmigen Ausnehmung gebildet ist.

6. Brecher nach einer der vorangehenden Ansprüche, dadurch gekennzeichnet, dass die Brechhämmer (5) an einer Halterung (4) angeordnet sind, welche direkt auf der Achse eines Antriebsmotors (3) sitzt.

7. Brecher nach einer der vorangehenden Ansprüche, dadurch gekennzeichnet, dass der Spalt (S) zur Festlegung der maximalen Korngrösse einstellbar ist.

8. Brecher nach einem der vorangehenden Ansprüche, dadurch gekennzeichnet, dass anschliessend an die Brechzone eine Wegführzone (8) für das zerkleinerte Mahlgut als Ringkanal vorgesehen ist, welche einen Antriebsmotor (3) für die Brechhämmer umgibt.

9. Brecher nach einem der vorangehenden Ansprüche, dadurch gekennzeichnet, dass aussen am Brechergehäuse (1) über den Umfang verteilt Verankerungsstreben (2) für die Verankerung an einem Fundament vorgesehen sind, wobei der Antrieb (3) an einem Joch (7) zwischen den Verankerungsstreben (2) aufgehängt ist.

10. Mahlanlage mit einem Brecher gemäss einem der vorangehenden Ansprüche, dadurch gekennzeichnet, dass das Mahlgut über eine Siebplatte (12) in den Brecher (1) gelangt, wobei feinere Mahlgutstücke direkt einer Mühle (17) zugeführt werden.
